# EUROPÄISCHE PATENTSCHRIFT

(11) **EP 1 509 339 B1**
(45) Veröffentlichungstag und Bekanntmachung des Hinweises auf die Patenterteilung: **04.04.2007**
(21) Anmeldenummer: 03735554.2
(22) Anmeldetag: 05.06.2003
(51) Int. Cl.: B06B 1/16, A61H 1/00, B01F 11/00

(54) **VORRICHTUNG MIT EINER ARBEITS- UND FUNKTIONSEINHEIT**
DEVICE HAVING AN OPERATING AND FUNCTIONAL UNIT
DISPOSITIF DOTE D'UNE UNITE OPERATIONNELLE ET FONCTIONNELLE

(30) Priorität: 06.06.2002 DE 10225323
(43) Veröffentlichungstag der Anmeldung: 02.03.2005
(73) Patentinhaber: Romert GmbH, 79618 Rheinfelden (DE)
(72) Erfinder: SCHMIDTBLEICHER, Dietmar, 61350 Bad Homburg (DE); HAAS, Christian, 60487 Frankfurt (DE); KÜHN, Peter, 79539 Lörrach (DE); HÄUSSEL, Wolfgang, 79539 Lörrach (DE); DISCH, Georg, 79618 Rheinfelden (DE)
(74) Vertreter: Köllner, Malte
(86) Internationale Anmeldenummer: PCT/EP2003/005908
(87) Internationale Veröffentlichungsnummer: WO 2003/103858

(56) Entgegenhaltungen:
- EP-A- 0 515 305
- WO-A-93/24092
- US-A- 4 858 599
- US-A- 4 873 966
- US-A- 5 884 524

## Beschreibung

Die Erfindung betrifft eine Vorrichtung gemäss Anspruch 1, welche mit einer zweiteiligen Arbeits- und Funktionseinheit versehen ist, die als ein gestell- oder tischartiges Gerät ausgebildet ist. Erfindungsgemäß besteht die Vorrichtung aus einem ortsfest feststellbaren Rahmengestell, welches zwei nebeneinander angeordnete tischartige Auflageplatten aufweist, die in diesem Rahmengestell parallel zueinander angeordnet sind. Diese tischartigen Auflageplatten sind jeweils für sich und unabhängig voneinander in den drei Raumdimensionen beweglich gelagert. Es ist mindestens ein motorischer Antrieb vorgesehen, welcher die tischartigen Auflageplatten unabhängig voneinander zumindest in einer Dimension in randomisierte, oszillierend-pulsierende Bewegungen versetzt, welche elliptische oder kreisförmige Bewegungsbahnen beschreiben, deren Amplituden unterschiedlich sein können. Dabei kann die jeweilige Frequenz dieser Bewegungen verändert werden.

Die Erfindung betrifft ebenfalls ein Verfahren gemäss Anspruch 16.

Dabei ist vorgesehen, dass jede der beiden tischartigen Auflageplatten in ihren beidendigen Bereichen jeweils auf raumbeweglichen, gabelförmigen Halterungen angeordnet ist, welche Lagerstellen von beiderseitigen Achswellen von Exzenterrollen für jede der beiden tischartigen Auflageplatten aufnehmen. Oberhalb der beiderseitigen Exzenterrollen sind Begrenzungsrollen angeordnet. Diese Begrenzungsrollen weisen einen Zwischenraum "d" zum Umfang der jeweilig zugehörigen Exzenterrolle auf. Die genannten Exzenterrollen haben eine zylindrische Form und exzentrische Achswellen. Die Exzenterrollen sind jeweils auf je einer Antriebsrolle und je einer Stützrolle abgestützt. Durch die Antriebsrollen werden die Exzenterrollen in gleichsinnige oder ungleichsinnige, synchrone oder asynchrone Umdrehungen versetzt. Durch die exzentrische Lagerung der Achswellen in raumbeweglichen, gabelförmigen Halterungen versetzen sie diese in drehzahlabhängige Bewegungen, welche elliptische oder kreisförmige Bewegungsbahnen beschreiben.

Diese Bewegungen wirken auf die mit den gabelförmigen Halterungen verbundenen Auflageplatten ein. Die oberhalb der Exzenterrollen angeordneten Begrenzungsrollen haben die Aufgabe, die Schwingungen der Exzenterrollen zu begrenzen, wenn sich diese auf Grund ihrer exzenterischen Lagerung unter der Fliehkraftwirkung aus ihrer Abstützlage nach oben abheben.

Die genannten Antriebsrollen sind in Seitenwanderungen des Rahmengestells mittels ihrer Antriebswellen gelagert, und sie werden von mindestens einem motorischen Antrieb in gleichsinnige synchrone Umdrehungen versetzt. Eine abgewandelte Ausbildungsweise sieht auch vor, die Antriebsrollen in ungleichsinnige synchrone oder asynchrone Umdrehungen zu versetzen.

Weitere wesentliche Merkmale der Erfindung bestehen darin, dass jede der beiden tischartigen Auflageplatten in ihren beidendigen Bereichen auf den jeweils zugeordneten gabelförmigen Halterungen angeordnet ist. Diese Halterungen können auch andere als gabelförmige Gestaltungen aufweisen, und sind mit Lagerstellen von beiderseitigen Achswellen der Exzenterrollen versehen. Zwischen den gabelförmigen Halterungen und den tischartigen Auflageplatten können Puffer aus einem nachgiebigen Werkstoff oder Gelenke eingesetzt sein, so dass eine geringe Kippbarkeit in Querrichtung erzielt wird; es kann aber auch eine feste Verbindung hergestellt sein, so dass an der betreffenden Stelle eine Kippbarkeit in Querrichtung nicht gegeben ist.

Eine abgewandelte Ausbildungsweise sieht auch vor, dass auf jeder der beiden tischartigen Auflageplatten sich in der X-Achse erstreckende längsgerichtete Kippachsen vorhanden sind, an welchen die Deckplatten mittels Verbundansätzen kippbar angelenkt sind. Anstelle dieser Längsachsen können auch längsgerichtete Scharniere angeordnet sein, mittels denen die Auflageplatten kippbar verbunden sein können.

Wesentliche Merkmale der Erfindung sind darin zu sehen, dass die tischartigen Auflageplatten in den drei Raumdimensionen beweglich gelagert sind. Zum Antrieb der Vorrichtung genügt mindestens ein Antriebsmotor, der eine oder mehrere Komponenten des Gerätes in zumindest einer Dimension in Schwingungsbewegungen versetzt. Dabei kann die Frequenz dieser Schwingungsbewegungen innerhalb gewisser Grenzen veränderbar sein. Ferner kann auch die Amplitude der oszillierenden Bewegung in gewissen Grenzen veränderlich sein.

Die Vorrichtung kann unterschiedlichen Zwecken dienen und in Anwendungsfällen eingesetzt werden, wo es darauf ankommt, auf Gegenstände, Materialien oder Substrate durch rhythmische oder arhythmische mechanische Stöße oder Schwingungen einzuwirken. Damit können bei grobkörnigem Schüttgut Vereinzelungen oder Sortiervorgänge eingeleitet oder durchgeführt werden, oder bei feinkörnigen oder pulverartigem Schüttgut können Mischungs- oder Homogenisierungsvorschläge erzielt werden. Wenn die beidseitigen Auflageplatten oder die mit diesen verbundenen Deckplatten durch einen starren oder nachgiebigen Körper mittels gelenkigen Verbindungen miteinander in Verbindung gebracht werden, können für diesen Körper voneinander unabhängige, pulsierende und divergierende unregelmäßige bzw. randomisierte Bewegungsabläufe durch diese Stoß- oder Schwingungs-Einwirkungen erzielt werden.

Die Vorrichtung kann auch als Trainings-/Fitnessgerät sowie als medizinisches Therapiegerät für Personen oder Tiere einge-setzt werden, insbesondere um deren Koordinationsvermögen zu erhöhen und / oder bestimmte Muskeln zu stimulieren. Documente EP 0575305, WO 93/24092, US 4873966 und US 4858599 beschreiben ebenfalls verschiedene Vorrichtungen die auch als Trainings-/Fitnessgeräte eingestzt werden können. Ein interessanter Einsatzbereich ist insbesondere das Lockern und Entspannen der Muskulatur von Hochleistungssportlern, vor allem Skispringern und Abfahrtsläufern. Ein weiterer interessanter Einsatzbereich ist die Stimulation der Muskulatur von Morbus Parkinson Kranken. Es hat sich gezeigt, dass Symptome wie Rigor oder Tremor günstig beeinflusst werden.

Als besonderes vorteilhaft hat sich hier herausgestellt, wenn die tischartigen Auflageplatten Bewegungen mit einer Amplitude von etwa 3 mm bei einer Frequenz von 1 - 20 Hz, vorzugsweise 4 - 6 Hz, ausführen

Die Vorrichtung kann weiter zur Lösung von verschiedenartigen Aufgaben auf unterschiedlichen Arbeitsgebieten eingesetzt werden. Wenn Gegenstände, Materialien oder Substrate den genannten rhythmischen oder arhythmischen stoßweisen bzw. oszillierenden Einwirkungen ausgesetzt werden, können damit die genannten verschiedenartigen Veränderungen hervorgerufen werden, beispielsweise sind bei Festkörpern auch Einwirkungen auf deren kristalline Strukturen möglich.

Die Vorrichtung kann nach weiteren Merkmalen mit zumindest einer Befestigungsvorrichtung zum lösbaren stoß- und rüttelfesten Verbinden einer Aufnahme für ein Gefäß oder einer Halterung versehen sein. Das befestigbare Gefäß kann zur Aufnahme von schüttfähigem, zur Bearbeitung vorgesehenem Gut dienen; mit der Halterung können Festkörper oder dergl. Materialien zur Bearbeitung stoß- und rüttelfest mit dem Gerät verbunden werden. Die Befestigungsvorrichtung kann eine Aufnahme umfassen, welche einen an der Auflageplatte oder Deckplatte angebrachten Schuh umfasst, der zum verbundfesten Aufsetzen oder Einschieben des zu befestigenden Gegenstandes dient. Zusätzlich kann die Befestigungsvorrichtung Gurte und/oder Bänder mit Schnallen umfassen, oder sie kann mit Stützhalterungen mit einstellbaren Haltebügeln versehen sein.

Diese Befestigungsvorrichtungen, insbesondere Gurte und/der Bänder mit Schnallen können zum Befestigen von menschlichen oder tierischen Gliedmassen dienen. Eine Vorrichtung mit derartig ausgebildeten Befestigungsvorrichtungen eignet sich insbesondere als Trainings-/Fitnessgerät oder Therapiegerät der vorstehend beschriebenen Art.

In besonderer Ausgestaltung dieser in der letztgenannten Art ausgeführten Vorrichtung ist erfindungsgemäß eine Sitz- und/oder Abstützgelegenheit vorgesehen, um den jeweiligen Personen Halt zu gewähren, während die Vorrichtung in Betrieb ist.

Ausführungsbeispiele der Erfindung sind in den nachstehend aufgeführten Zeichnungen schematisch dargestellt und im folgenden näher beschrieben. Es zeigen:
- Fig.1: eine Seitenansicht der Vorrichtung ohne Abdeckung
- Fig. 2: einen Teilschnitt durch den mechanischen Bewegungsteil einer der beiden Hälften der Vorrichtung,
- Fig.3: eine Teil-Seitenansicht mit Teilschnitten,
- Fig.4: einen Querschnitt mit beiden Hälften der Vorrichtung
- Fig.5: einen Querschnitt mit beiden Hälften der Vorrichtung in einer abgewandelten Ausbildungsweise,
- Fig.6: einen Querschnitt mit beiden Hälften der Vorrichtung in einer weiter abgewandelten Ausbildungsweise,
- Fig.7: eine Teil-Ansicht mit Teilschnitten auf die Auflageplatte und die Deckplatte,
- Fig.8: eine weitere Teil-Ansicht mit Teilschnitten auf die auf die Auflageplatte und die Deckplatte gem. Fig.7,
- Fig.9: eine Teil-Seitenansicht mit Teil-Schnitten auf die Auflageplatte und die Deckplatte gem. Fig. 8,
- Fig.10: eine Teil-Seitenansicht mit Teil-Schnitten auf die Auflageplatte und die Deckplatte gem. Fig. 8 in einer abgewandelten Ausführung,
- Fig.11: a) bis c) drei schematische Darstellungen der Bewegungsmöglichkeiten der Vorrichtung,
- Fig.12: eine abgewandelte Vorrichtung gemäss Fig. 4,
- Fig.13: eine Seitenansicht der Vorrichtung ohne Abdeckung in einer abgewandelten Ausführung,
- Fig.14: eine Darstellung der Vorrichtung mit vollständiger Abdeckung.

In Fig. 1 ist die Vorrichtung in Seitenansicht ohne Abdeckung dargestellt. Die Vorrichtung weist zwei in ihrer Längsrichtung voneinander beabstandete und quer zur Längsrichtung verlaufende Antriebswellen 1 auf, welche von einem motorischen Antrieb 16/17, bestehend aus Antriebsmotor 16 und Antriebsriemen 17, in gleichsinniger Drehrichtung synchron angetrieben werden. Jede der beiden in Querrichtung verlaufenden Antriebswellen 1 tragen jeweils beidseitig eine Antriebsrolle 2. Die beiden Antriebswellen 1 sind mittels einer Zahnriemenverbindung 15 in gleichsinniger Drehrichtung synchron miteinander verbunden.

In Fig.2 ist ausschnittsweise die rechte Seite der in Fig. 1 abgebildeten Anordnung dargestellt. Es sind die entsprechende Seite der Antriebswelle 1 sowie die auf dieser sitzenden Antriebsrolle 2 erkennbar. Außerdem ist in Fig. 2 die Exzenterrolle 3 erkennbar, welche auf der Antriebsrolle 2 und zusätzlich auf einer Stützrolle 4 abrollend abgestützt ist. Es ist in Fig.2 erkennbar, dass die Exzenterrolle 3 eine exzentrissche Achswelle 5 aufweist. Auf Grund der Umdrehung der Exzenterrolle 3 führt deren Achswelle 5 bei jeder Umdrehung eine oszillierende, eine ellipsenförmige oder kreisförmige Bahn beschreibende Bewegung in mindestens der Größe der Exzentrizität aus. Diese im folgenden als ellipsenförmig bezeichnete Bewegung setzt sich zusammen aus einer gleichzeitig vertikalen und horizontalen Bewegung die auf die Lagerstellen 6 der Achswellen 5 übertragen wird. Diese Lagerstelle 6 ist in einer gabelförmigen Halterung 7 angebracht. Die gabelförmige Halterung 7 erfährt dadurch ebenfalls eine oszillierende als ellipsenförmig bezeichnete vertikal und horizontal gerichtete wiederkehrende Bewegung. Mit 12 ist eine Seitenwanderung bezeichnet, die starr gelagert und fest mit dem Rahmengestellt 20 verbunden ist.

In dieser Seitenwanderung 12 sind die Lagerstellen 9 zur Lagerung der Achszapfen 10 der Stützrolle 4 und der Begrenzungsrolle 11 angeordnet.

Die Exzenterrolle 3 kann während ihrer Rotation von der Antriebsrolle 2 und der Stützrolle 4, auf denen die Exzenterrolle 3 aufliegt, wegen der auftretenden Fliehkräfte sich abheben. Dieses Abheben ist nicht schädlich, sondern unter besonderen Bedingungen sogar erwünscht. Dadurch wird die Gleichförmigkeit der Drehbewegungen der Exzenterrolle 3 für Bruchteile von Sekunden unterbrochen und damit deren Drehzahl wie gewünscht durch den dadurch verursachten Schlupf unregelmäßig verändert. Die Begrenzungsrolle 11 hat die Aufgabe, die vertikalen Hubstöße und das Abheben der Exzenterrolle 3 nach oben zu begrenzen. Zwischen der Exzenterrolle 3 und der Begrenzungsrolle 11 ist ein Zwischenraum "d" freigehalten, der in Fig. 2 erkennbar ist. Dieser Zwischenraum "d" begrenzt auch das Größtmaß des Abhebens der Exzenterrolle 3. Die dadurch erzeugte Ungleichförmigkeit der Drehbewegung überträgt sich auch auf die gabelförmige Halterung 7, und durch die Massenträgheit oder Interaktion der Stößen und Schwingungen ausgesetzten Gegenstände, Personen, Tiere, Materialien oder Substrate, welche sich auf der Auflageplatte 8 befinden bzw. an dieser befestigt sind. Diese Wirkungen werden dadurch begünstigt, dass die Auflageplatte 8 auch in Querrichtung beweglich bzw. kippbar ist, da die Exzenterrolle 3 auf Grund ihres Abstandes "d" zur Begrenzungsrolle 11 einen ausreichenden Freiraum zulässt.

Die Fig. 3 zeigt die Vorrichtung in Seitenansicht. Dabei entspricht die rechte Seite in allen wesentlichen Merkmalen der Darstellung von Fig. 2. Die Darstellung auf der linken Seite entspricht der linken Seite der Fig. 1. Die genannte rechte Seite der Darstellung von Fig. 3 zeigt dieselben Merkmale und Elemente der Fig.2: Mit 1 ist die Antriebswelle und 2 die Antriebsrolle bezeichnet. Die Exzenterrolle 3 ist auch hier auf die Antriebsrolle 2 und die Stützrolle 4 abgestützt. Die Exzenterrolle 3 ist mit ihrer Achswelle 5 auch hier in der gabelförmigen Halterung 7 gelagert, welche raumbeweglich ausgebildet ist. Der Zwischenraum "d" in Fig. 3 ist beabsichtigt; er beträgt zwischen 1 und 50 mm und bewirkt, - wie oben erwähnt -, dass die Exzenterrolle sich abheben kann und dass dadurch die Stöße und Schwingungen der Exzenterrolle 3 je nach dem jeweiligen Momentanabstand "d" unterschiedlich stark und in unterschiedlichen Zeit-Intervallen (somit in variablen Frequenzen) an die gabelförmige Halterung 7 weitergegeben werden, was so beabsichtigt ist.

Wie aus der linksseitigen Darstellung der Fig. 3 zu erkennen ist, trägt die raumbewegliche, gabelförmige Halterung 7 an ihrem oberen abgeflachten Ende wenigstens einen Puffer 13, welcher aus einem elastischen nachgiebigen Werkstoff besteht. Auf diesem Puffer 13 ist die Auflageplatte 8 aufgelagert, welche durch diese Lagerung auf Grund des dadurch geschaffenen weiteren Freiheitsgrades in Querrichtung zur Längserstreckung der Vorrichtung in gewissen Grenzen kippbar ist. Des weiteren dienen der oder die Puffer 13 dazu, die Längsverschiebung aufzunehmen, die sich von der gabelförmigen Halterung 7 auf die Auflageplatte 8 überträgt. An die Stelle des Puffers 13 kann auch ein Gelenk treten.

In Abwandlung dieser vorstehend beschriebenen Ausführung ist die zu vergleichende Ausbildungsweise der rechten Darstellung der Fig. 3 nicht mit einem Puffer 13 versehen. Vielmehr ist die mit der raumbeweglichen gabelförmigen Halterung 7 verbundene Auflageplatte 8 an dieser Stelle nicht in Querrichtung kippbar, da die Auflageplatte 8 (siehe Fig.3) mittels einer Verschraubung 23 starr mit der gabelförmigen Halterung 7 verbunden ist. Eine Kippbewegung der mit der gabelförmigen Halterung 7 verschraubten Auflageplatte 8 in Querrichtung ist trotzdem sehr wohl möglich und beabsichtigt, da die Exzenterrolle 3, wie oben beschrieben, aufgrund ihres Abstandes "d" zur Begrenzungsrolle 11 einen entsprechenden Freiheitsgrad zulässt.

Es liegt im Rahmen der Erfindung, diese Auflageplatten 8 an ihren beiden Endbereichen durch wenigstens einen nachgiebigen Puffer 13 oder mindestens ein Gelenk 13 mit den gabelförmigen Halterungen 7 zu verbinden.

Die Fig.3 zeigt ferner auf der rechten Seite eine in allen Merkmalen spiegelbildliche Ausbildungsweise wie die Ausführung auf der linken Seite. Daher sind die spiegelbildlich entsprechenden Merkmale mit übereinstimmenden Bezugszeichen versehen. Auch hier ist die Antriebswelle mit 1 und die Antriebsrolle mit 2 bezeichnet. Die Exzenterrolle 3 ist auch hier auf der Antriebsrolle 2 und der Stützrolle 4 abgestützt. Oberhalb der Exzenterrolle 3 ist auch hier die Begrenzungsrolle 11 unter Einhaltung des Abstandes "d" angeordnet.

Aus der Fig.3 ist weiterhin der motorische Antrieb der Vorrichtung teilweise ersichtlich. Ein nicht dargestellter Antriebsmotor treibt mittels einer Zahnriemenverbindung 17 die Antriebswelle 1 an. Die jeweils rechtsseitige und die jeweils linksseitigen Antriebsrollen 2 sind durch den Zahnriemen 15 verbunden und somit gleichsinnig und synchron angetrieben. Mit 20 ist in der Fig.3 das Rahmengestell bezeichnet, auf welchem die Seitenwandungen 12 befestigt sind. Eine nicht gezeichnete Abwandlung besteht darin, die Antriebsrollen 2 gleichsinnig aber asynchron oder ungleichsinnig synchron oder ungleichsinnig asynchron mittels einem oder mehreren Motoren einzutreiben.

Fig. 4 zeigt einen Querschnitt durch die Vorrichtung. Dort ist die gemeinsame Antriebswelle 1 für beide nebeneinander und parallel zueinander angeordneten Teil-Ausführungen erkennbar, die in Längsrichtung der Vorrichtung hintereinander auf dem Rahmengestell 20 befestigt sind. Auf den Antriebswellen 1 der beiden nebeneinander angeordneten Teil-Ausführungen sitzt je eine Antriebsrolle 2. Auf diese und auf nicht dargestellte Stützrollen 4 (siehe Fig.1 bis 3) stützen sich die Exzenterrollen 3 ab. Diese weisen beidseitig exzentrische Achswellen 5 auf, die in den gabelförmigen Halterungen 7 in den Lagerstellen 6 gehalten sind. Die Stöße und Schwingungen der Achswellen 5 werden somit auf diese raumbeweglichen gabelförmigen Halterungen 7 übertragen und versetzen diese in ellipsenförmige Bewegungen. Die darüber befindlichen Begrenzungsrollen 11 sind in den Seitenwandungen 12 mit ihren Achszapfen 10 in den Lagerstellen 9 gelagert. Auch sind Kippbewegungen der Auflageplatten 8 möglich, da die Exzenterrollen 3 wegen ihres Abstandes "d" zu den Begrenzungsrollen 11 über einen weiteren Freiheitsgrad verfügt. Auf den gabelförmigen Halterungen 7 sind mittels der Schraubverbindungen 23 die Auflageplatten 8 befestigt, und auf diesen befinden sich mittig die kippbaren Lageranordnungen der Deckplatten 14. Diese sind scharnierartig in den Kipplagern 24 um die Längsachsen "x" in engen Grenzen kippbar gelagert. Daraus resultiert ein weiterer Freiheitsgrad der Deckplatten 14, die um begrenzte Kippwinkel in Querrichtung beweglich sind.

Eine Abwandlung der Ausbildungsweise gemäss Fig.4 ist in Fig.5 dargestellt. Bei ansonsten gleichartigem Aufbau wie Fig.4 sind hier die Auflageplatten 8 nicht starr an die gabelförmigen Halterungen 7 angeschlossen, sondern in Quer- und Längsrichtung über die Puffer 13 oder Gelenke mit den Halterungen 7 verbunden. Diese dienen dazu, die Längsverschiebung aufzunehmen, die sich von der gabelförmigen Halterung 7 auf die Auflageplatte 8 überträgt.

Eine weiter abgewandelte Ausbildungsweise ist aus Fig.6 ersichtlich. Dort sind die Auflageplatten 8 mit beidseitigen U-förmigen Längsschienen 27 versehen, deren U-Öffnungen nach innen weisen, und in denen Rollen oder Wälzlager 28 geführt sind, welche mittels Lagerzapfen 29 an den gabelförmigen Halterungen 7 angeschlossen sind. Diese Schienenverbindung dient dazu, die Längsverschiebung aufzunehmen, die sich on der gabelförmigen Halterung 7 auf die Auflageplatte 8 überträgt.

Wie sich aus diesen gesamten Vorrichtungsmerkmalen ergibt, ist die Vorrichtung derart ausgelegt, dass die beiden nebeneinander angeordneten Auflageplatten 8 begrenzte ellipsenförmige Bewegungen in vertikaler und horizontaler Richtung und die mit den Auflageplatten 8 verbunden Deckplatten 14 ebenfalls ellipsenförmige Bewegungen in vertikaler und horizontaler Richtung und um Längsachsen "x" Kippbewegungen ausführen können, und dass sie unabhängig voneinander in stoß- oder schwingungsartige ellipsenförmige Bewegungen unterschiedlicher Frequenz zu versetzen sind. Die ellipsenförmigen Bewegungen können in ihrer Gestalt unterschiedlich sein. Sowohl "d" der Exzenterrolle 3 zur Begrenzungsrolle 11 gegebenen entsprechenden Freiheitsgrads zusätzlich kippbar.

Die Fig.7 zeigt die in den Fig.5 und 6 dargestellten abgewandelten Ausbildungsweisen der Verbindung einer der Deckplatten 14 mit ihrer zugehörigen Auflageplatte 8 in einer seitlichperspektivischen Ansicht. Mittels der Kipplager 24 und der Kipphalter 30 sind die Deckplatten 14 um die x-Achse kippbar. Die Kipplager sind mittels der Schrauben 31 an der Auflageplatte 8 verbunden. Die Deckplatten 14 sind daher in engen Grenzen wie gestrichelt angedeutet in Querrichtung beweglich.

Fig.8 zeigt eine abgewandelte Ausbildungsweise gegenüber der Fig. 7. Dort sind die Deckplatten 14 in der Flächenmitte der Auflageplatten 8 mittels der Schraubenbolzen 35 auf einer elastischen Zwischenlagerscheibe 36 raumbeweglich gehalten. Dadurch sind Kippbewegungen der Deckplatten 14 in Querrichtung wie auch in Längsrichtung möglich. Um diese Kippbewegungen der Deckplatten 14 in beiden Richtungen zu begrenzen, sind in diese sichelförmige Schlitze 37 eingearbeitet, die in feststehenden Fixierbolzen 38 geführt sind und deren Bewegungsbereiche begrenzen. Durch diese Lagerung der Befestigung in diesen feststehenden Fixierbolzen 38 können sich die Deckplatten 14 um die Schraubenbolzen schwenken und auch in Längs- und Querrichtung leicht kippen.

Die Fig.9 und 10 zeigen die Ausbildungsweise gemäss Fig.8 mit zusätzlichen Vorrichtungen, welche es ermöglichen, die Bewegungen der Deckplatten 14 auf den Auflageplatten 8 teilweise oder ganz einzuschränken. In Fig. 9 ist mit 40 ein Schieber bezeichnet, der einen waagrechten Schlitz 41 aufweist. Der Schieber 40 kann in Längsrichtung so weit vorgeschoben werden, dass der Schlitz 41 ganz oder teilweise einen Ansatz 42 der Deckplatte 14 in sich aufnimmt. Wird der Schieber 40 ganz vorgeschoben, dann ist der Ansatz 42 darin fixiert, so dass auch die Deckplatte 14 fixiert ist und sich nicht mehr bewegen kann. Soll die Beweglichkeit der Deckplatte 14 nur eingeschränkt werden, so wird der Schieber 40 nur teilweise vorgeschoben und in dieser Stellung mittels der Stellschraube 43 festgehalten.

Eine hiervon abgewandelte Ausbildungsweise der ganz oder teilweisen Beschränkung der Beweglichkeit der Deckplatte 14 auf der Auflageplatte 8 ist aus Fig. 10 ersichtlich. Dort sind zwei Schiebestücke 44, 45 mit ansteigenden rampenähnlichen Schrägflächen 46, 47 vorgesehen, mittels welchen beim Vorschieben die jeweilige Deckplatte 14 ganz oder partiell festgelegt werden kann.

Die Fig. 11 zeigt eine schematisierte Teil-Seitenansicht der Vorrichtung nach einer der Fig.1 bis 3, in welchen drei unterschiedliche Stellungen a) bis c) der gabelförmigen Halterungen 7 auf Grund der Exzentrizität der Achswellen 5 oder Exzenterrollen 3 dargestellt sind. Aus diesen Stellungen sind die unterschiedlichen ellipsenförmigen Bewegungen der gabelförmigen Bewegungen der gabelförmigen Halterungen 7 und damit der an diese angeschlossenen auflageplatten 8 erkennbar.

Die Fig. 12 lässt eine Ausbildungsweise gemäss Fig.4 erkennen, bei welcher die Exzenterrolle 3 anstelle der zylindrischen Manteloberfläche eine ballig geformte Manteloberfläche aufweist. Die Größe der Balligkeit kann zwischen 1.00 mm und 10.00 mm betragen. Eine weitere Abwandlung kann auch noch darin bestehen, dass außer der Exzenterrolle 3 auch die Begrenzungsrolle 11 eine ballige Manteloberfläche aufweist. Durch diese ballig geformten Manteloberflächen können die gabelförmigen Halterungen 7 im Sinne einer noch stärkeren Kippbarkeit in Querrichtung beeinflusst werden.

Fig.13 stellt eine Abwandlung der Fig. 1 dar. Hierbei wir die Exzenterrolle 3 nur mittelbar durch eine Antriebsrolle 2 angetrieben, da die Exzenterrolle 3 auf einem Förderband 21 aufliegt, das durch eine Antriebsrolle 2 angetrieben wird. Da die Exzenterrolle 3 auf dem Förderband 21 unmittelbar aufliegt, wird die Exzenterrolle 3 durch dieses Förderband angetrieben. Durch diese Ausbildungsweise wird der Antrieb vereinfacht, weil jeweils eine besondere Antriebsrolle erspart wird. Der Antriebsstrang wird vom Antriebsmotor 16 und dem Antriebsriemen 17 über eine Antriebsrolle 2 mittels eines Förderbandes 21 unmittelbar auf die auf dem Förderband 21 aufliegenden Exzenterrollen 3 übergeleitet.

Schließlich zeigt Fig.14 die Gesamtvorrichtung mit den beiden Deckflächen 14, welche nebeneinander in einem Ausschnitt 48 in der Oberseite 49 der vollständigen Abdeckung 50 von außen mit Gegenständen u. dergl. beaufschlagbar bzw. beschickbar sind.

Die voneinander unabhängigen Bewegungen von nicht-synchronen randomisierten ellipsenförmigen Stößen und Schwingungen der erfundenen Vorrichtung führen dazu, dass ein mit den beiden Auflageplatten 8 oder Deckplatten 14 in Verbindung stehender Behälter oder (menschlicher, tierischer oder sonstiger) Körper in äußerst wirkungsvolle Schwingungen versetzt wird.

### Bezugszeichenliste

- 1: Antriebswelle
- 2: Antriebsrolle
- 3: Exzenterrollen
- 4: Stützrolle
- 5: Achswelle
- 6: Lagerstelle für Achswelle
- 7: gabelförmige Halterung
- 8: Auflageplatten
- 9: Lagerstelle für Achszapfen
- 10: Achszapfen
- 11: Begrenzungsrolle
- 12: Seitenwandung
- 13: Puffer
- 14: Deckplatten
- 15: Zahnriemenverbindung
- 16: Antriebsmotor
- 17: Antriebsriemen
- 20: Rahmengestell
- 21: Förderband
- 23: Verschraubung
- 24: Kipplager
- 27: Längsschienen
- 28: Wälzlager
- 29: Lagerzapfen
- 30: Kipphalter
- 31: Schrauben
- 32: Schraubenverbindungen
- 33: Lagerböcke

- 35: Schraubenbolzen
- 36: Zwischenlagerscheibe
- 37: sichelförmige Schlitze
- 38: Fixierbolzen
- 40: Schieber
- 41: Schlitz (im Schieber)
- 42: Ansatz der Deckplatte
- 43: Stellschraube
- 44: Schiebestück I
- 45: Schiebestück II
- 46: Schrägfläche I
- 47: Schrägfläche II
- 48: Ausschnitt
- 49: Oberseite der Abdeckung
- 50: vollständige Abdeckung

## Patentansprüche

1. Vorrichtung, welche als Arbeits- und Funktionseinheiten zwei tischartige Auflageplatten (8) jeweils einer Längs- und einer Quererstreckung aufweist, welche in einem ortsfest feststellbaren Rahmengestell (20) parallel zueinander angeordnet und jeweils für sich unabhängig voneinander in den drei Raumdimensionen beweglich gelagert sind, wobei mindestens ein motorischer Antrieb (16,17) vorgesehen ist, der die Auflageplatten (8) unabhängig voneinander zumindest in einer Raumdimensionen in oszillierende Bewegungen versetzt,
**dadurch gekennzeichnet,**
**dass** die Bewegungen randomisierte, oszillierend-pulsierende Bewegungen sind.

2. Vorrichtung nach Anspruch 1,
**dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen(3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oder ungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen (3) einen geringen Zwischenraum "d" aufweisen.

3. Vorrichtung nach Anspruch1,
**dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen (3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oder ungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen 83) einen geringen Zwischenraum "d" aufweisen, und dass die raumbeweglichen gabelartigen Halterungen (7) an ihren oberen abgeflachten Enden mit Puffern (13) verbunden sind, welche aus einem elastischen, nachgiebigen Werkstoff bestehen, und dass auf diesen Puffern (13) die Auflageplatten (8) aufgelagert sind, welche durch diese Lagerung auf Grund der **dadurch** geschaffenen weiteren Freiheitsgrade in Querrichtung und in ihrer Längsrichtung um begrenzte Beträge beweglich sind.

4. Vorrichtung nach Anspruch 1, **dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen (3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oder ungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen (3) einen geringen Zwischenraum "d" aufweisen, und dass die raumbeweglichen gabelartigen Halterungen (7) an ihren oberen Enden mit den Auflageplatten (8) gelenkig in Verbindung stehen, welche durch diese Lagerung auf Grund der **dadurch** geschaffenen weiteren Freiheitsgrade in Querrichtung und in ihrer Längsrichtung um begrenzte Beträge beweglich sind.

5. Vorrichtung nach Anspruch 1,
**dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen (3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oder ungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen (3) einen geringen Zwischenraum "d" aufweisen und dass die raumbeweglichen Halterungen (7) mit den Auflageplatten (8) verbunden sind, in denen Rollen oder zylindrische wälzlager (18) geführt sind, die mittels Lagerzapfen (29) an den Halterungen (7) angeschlossen sind, wodurch die Auflageplatten (8) gegenüber den Halterungen (7) um begrenzte Beträge längsverschiebbar sind.

6. Vorrichtung nach Anspruch1,
**dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen (3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oder ungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen (3) einen geringen Zwischenraum "d" aufweisen und dass die raumbeweglichen Halterungen (7) mit den Auflageplatten (8) verbunden sind, an denen sich in der "x" Achse erstreckende längsgerichtete Kippachsen befestigt sind, an welchen Deckplatten (14) mittels Achsblöcken (24) in Querrichtung kippbar gelagert sind.

7. Vorrichtung nach Anspruch1,
**dadurch gekennzeichnet,**
**dass** jede der beiden gestell- oder tischartigen Auflageplatten (8) in beidendigen Bereichen auf jeweils raumbeweglichen gabelartigen Halterungen (7) angeordnet ist, welche Lagerstellen (9) von beidseitigen Achswellen (5) von Exzenterrollen (3) enthalten, und dass die Exzenterrollen (3) einerseits jeweils auf Antriebsrollen (2) und andererseits jeweils auf Stützrollen (4) abgestützt sind, und dass die beidseitigen Antriebsrollen (2) von mindestens einem motorischen Antrieb (16,17) in gleichsinnige oderungleichsinnige, synchrone oder asynchrone Umdrehungen versetzt werden, und dass oberhalb der Exzenterrollen (3) Begrenzungsrollen (11) angeordnet sind, welche gegenüber den Exzenterrollen (3) einen geringen Zwischenraum "d" aufweisen und dass die raumbeweglichen Halterungen (7) mit den Auflageplatten (8) verbunden sind, an denen sich in der "x" Achse erstreckende längsgerichtete Scharniere (24,30) befestigt sind, an welchen die Deckplatten 814) mittels Verbundansätzen in Querrichtung kippbar gelagert sind.

8. Vorrichtung nach Anspruch 2,
**dadurch gekennzeichnet,**
**dass** eine weitere Verbindungsmöglichkeit der Deckplatten (14) mit der Auflageplatte (8) mittels Lagerböcken (33) besteht, welche durch Schrauben (32) mit der Auflageplatte (8) verbunden sind.

9. Vorrichtung nach Anspruch 2,
**dadurch gekennzeichnet,**
**dass** die Deckplatten (14) in der jeweiligen Flächenmitte der Auflageplatten (8) mittels Schraubenbolzen (35) auf einer elastischen Zwischenlagerscheibe (36) geringfügig raumbeweglich angeordnet sind, wobei deren Beweglichkeit in Längs- und Querrichtung durch feststehende Fixierbolzen (38) begrenzt ist, welche in sichelförmige Schlitze (37) eingreifen, die in den Deckplatten (14) vorhanden sind.

10. Vorrichtung nach Anspruch 6,
**dadurch gekennzeichnet,**
**dass** die Bewegbarkeit der Deckplatten (14) auf den Auflageplatten (8) durch auf den Auflageplatten (8) verfahrbare Schieber in Verbindung mit den Stellschrauben (40,43) begrenzbar oder aufhebbar ist, wenn diese durch Verschieben in
Richtung auf die Deckplatten (14) durch einen Fixierschlitz (41) oder durch gegenläufig gerichtete rampenförmige und auf die Deckplatten (14) gerichtete Schrägflächen (46,47) von Schiebestücken (44,45) ganz oder teilweise fixiert werden.

11. Vorrichtung nach Anspruch 2,
**dadurch gekennzeichnet,**
**dass** die Exzenterrollen (3) eine ballig geformte Manteloberfläche aufweisen, deren Größe zwischen 1,00 mm und 10,00 mm beträgt.

12. Vorrichtung nach Anspruch 2,
**dadurch gekennzeichnet,**
**dass** die Begrenzungsrollen (11) eine ballig geformte Manteloberfläche aufweisen, deren Größe zwischen 1,00 mm und 10,00 mm beträgt.

13. Vorrichtung nach Anspruch 1,
**dadurch gekennzeichnet,**
**dass** die Auflageplatten (8) oder die Deckplatten (14) mit Befestigungsvorrichtungen zum lösbaren, stoß- und rüttelfesten Verbinden eine Aufnahme für ein Gefäß zur Aufnahme von schüttfähigem Gut oder für eine Halterung zum Befestigen von Festkörpern, Gegenständen oder von Gliedmassen von Menschen oder Tieren versehen sind.

14. Vorrichtung nach Anspruch 13,
**dadurch gekennzeichnet,**
**dass** die Halterung einen Schuh umfasst, der zum verbundfesten Aufsetzen oder Einschieben des zu befestigenden Festkörpers, Gegenstandes oder der Gliedmassen von Menschen oder Tieren dient.

15. Vorrichtung nach Anspruch 14,
**dadurch gekennzeichnet,**
**dass** die Halterung Gurte und/oder Bänder mit Schnallen umfasst, und sie kann mit Stützmitteln oder verstellbaren Haltebügeln versehen sein, welche zur Verbindung mit menschlichen oder tierischen Gliedmassen geeignet sind.

16. Verfahren zum Trainieren eines Menschen oder Tiers, um deren Koordinationsvermögen zu erhöhen und/oder bestimmte Muskeln zu stimulieren,
a) wobei der Mensch oder das Tier mit seinen mindestens zwei Füßen auf zwei tischartigen Auflageplatten steht, wobei auf jeder Auflageplatte mindestens ein Fuß steht;
b) wobei die Auflageplatten jeweils für sich unabhängig voneinander in den drei Raumdimensionen beweglich gelagert werden;
c) wobei mindestens ein motorischer Antrieb vorgesehen wird, durch den die Auflageplatten unabhängig voneinander zumindest in einer Raumdimension in nicht-synchrone, randomisierte, oszillierend-pulsierende Bewegungen versetzt werden;
d) wobei die Bewegungen bei einer Frequenz von 1 - 20 Hz ausgeführt werden; und
e) wobei das Verfahren nicht für die therapeutische Behandlung von Menschen oder Tieren eingesetzt wird.

## Claims

1. Device with two table-like supporting plates (8) which serve as operating and functional units, each having a longitudinal and transverse extension and being situated parallel to one another in a frame (20) that can be stationarily fixed in place, and each being mounted separately and independent of one another so as to be movable in three dimensions, and that at least one motorized drive (16, 17) is provided which sets the table-like supporting plates (8) in oscillating motion in at least one dimension, independent of one another,
**characterized in that**
the motion is a randomized, oscillating-pulsating motion.

2. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3).

3. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3), and that the forked mountings (7) which are movable in three dimensions are connected at their upper flattened ends to pads (13) made of an elastic, resilient material, and that the supporting plates (8) are supported on these pads (13) and as a result of this mounting can be moved by limited amounts on account of the additional degree of freedom thus provided in the transverse direction and in their longitudinal direction.

4. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3), and that the forked mountings (7) which are movable in three dimensions have an articulated joint connection to the supporting plates (8), which as a result of this mounting can be moved by limited amounts on account of the additional degree of freedom thus provided in the transverse direction and in their longitudinal direction.

5. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3), and that the forked mountings (7) which are movable in three dimensions are connected to the supporting plates (8) in which rollers or cylindrical roller bearings (28) are guided which are connected to the mountings (7) by bearing journals (29), by which the supporting plates (8) may be longitudinally moved by limited amounts with respect to the mountings (7).

6. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3), and that the forked mountings (7) which are movable in three dimensions are connected to the supporting plates (8), to which longitudinal tilting axles extending in the "x" axis are fastened and upon which cover plates (14) are mounted by means of axle blocks (24) so as to be tiltable in the transverse direction.

7. Device according to claim 1,
**characterized in that** each of the two frame- or table-like supporting plates (8) is positioned at both its end regions on forked mountings (7), each of which is movable in three dimensions and which accommodates bearings (9) for both ends of axle shafts (5) of eccentric rollers (3), and that the eccentric rollers (3) are supported on one side by drive rollers (2) and on the other side by support rollers (4), and that the double-ended drive rollers (2) are set in synchronous or asynchronous rotational motion, in the same or different directions, by at least one motorized drive (16, 17), and that above the eccentric rollers (3) limiting rollers (11) are situated which have a small interspace "d" with respect to the eccentric rollers (3), and that the forked mountings (7) which are movable in three dimensions are connected to the supporting plates (8), to which longitudinal hinges (24, 30) extending in the x axis are fastened and upon which cover plates (14) are mounted by means of composite pieces so as to be tiltable in the transverse direction.

8. Device according to claim 2,
**characterized in that** a further possibility exists for connecting the cover plates (14) to the supporting plate (8) by means of bearing blocks (33) which are joined to the supporting plate (8) by screws

9. Device according to claim 2,
**characterized in that** the cover plates (14) are mounted on an elastic intermediate bearing disk (36) by screw bolts (35) in the respective central surface area of the supporting plates (8) so as to enable slight movement in three dimensions, the mobility of same in the transverse and longitudinal directions being limited by stationary positioning bolts (38) which engage in sickle-shaped slits (37) present in the cover plates (14).

10. Device according to claim 6,
**characterized in that** the mobility of the cover plates (14) on the supporting plates (8) may be limited or eliminated by slider bars that are movable on the supporting plates (8) in conjunction with the adjusting screws (40, 43 respectively) when the slider bars are moved in the direction of the cover plates (14) and totally or partially fixed in place by a positioning slot (41) or by ramp-shaped inclined surfaces (46, 47) of sliding pieces (44, 45) that are oppositely directed on the cover plates (14).

11. Device according to claim 2,
**characterized in that** the eccentric rollers (3) have a convex shell surface with a degree of convexity between 1.00 mm and 10.00 mm.

12. Device according to claim 2,
**characterized in that** the limiting rollers (1) have a convex shell surface with a degree of convexity between 1.00 mm and 10.00 mm.

13. Device according to claim 1,
**characterized in that** the supporting plates (8) or the cover plates (14) are provided with fastening devices for the detachable, impact- and vibration-free connection of a receptacle for a vessel for accommodating a free-flowing material, or for a mounting for securing solid bodies, objects, or limbs of humans or animals.

14. Device according to claim 13,
**characterized in that** the mounting includes a shoe that is used to fixedly place or insert the solid body, object, or limbs of humans or animals to be secured.

15. Device according to claim 14,
**characterized in that** the mounting includes belts and/or straps with buckles, and may be provided with support mountings or adjustable clips which are suitable for connecting to human or animal limbs.

16. Method for training a person or animal to increase their coordination abilities and/or to stimulate certain muscles,
a) wherein the person or animal stands with its at least two feet on two table-like supporting plates (8), wherein at least one foot rests on each supporting plate;
b) wherein the supporting plates each being mounted separately and independent of one another so as to be movable in three dimensions
c) wherein at least one motorized drive (16, 17) is provided which sets the table-like supporting plates (8) in non-synchronous, randomized, oscillating-pulsating motion in at least one dimension, independent of one another
d) wherein the motion is performed at a frequency of 1-20 Hz; and
e) wherein the method is not performed for medical treatment of a person or animal.

## Revendications

1. Dispositif présentant en tant qu'unités opérationnelles et fonctionnelles deux plateaux d'appui (8) de type table, ayant chacun une étendue longitudinale et transversale, qui sont disposés parallèlement l'un à l'autre dans un bâti (20) pouvant être fixé en place et qui sont montés de manière mobile dans trois dimensions spatiales de manière indépendante l'un de l'autre, au moins un entraînement motorisé (16, 17) étant prévu pour entraîner les plateaux d'appui (8) indépendamment l'un de l'autre au moins dans une dimension spatiale en mouvements d'oscillations,
**caractérisé en ce que**
les mouvements sont des mouvements aléatoires, d'oscillations et de pulsations.

2. Dispositif selon la revendication 1,
**caractérisé en ce que**
chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) d'une part sont supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3).

3. Dispositif selon la revendication 1,
**caractérisé en ce que**
chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) sont d'une part supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3) et **en ce que** les fixations (7) en forme de fourches déplaçables dans l'espace sont connectées au niveau de leurs extrémités supérieures aplaties à des tampons (13) qui se composent d'un matériau flexible élastique et **en ce que** les plateaux d'appui (8) sont posés sur ces tampons (13) et peuvent se déplacer dans des mesures limitées du fait de ce support en raison des degrés de liberté supplémentaires ainsi conférés dans la direction transversale et dans leur direction longitudinale.

4. Dispositif selon la revendication 1,
**caractérisé en ce que** chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) sont d'une part supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3) et **en ce que** les fixations (7) en forme de fourches déplaçables dans l'espace sont en liaison articulée au niveau de leurs extrémités supérieures avec les plateaux d'appui (8), qui peuvent se déplacer dans des mesures limitées du fait de ce support en raison des degrés de liberté supplémentaires ainsi conférés dans la direction transversale et dans leur direction longitudinale.

5. Dispositif selon la revendication 1,
**caractérisé en ce que**
chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) sont d'une part supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3) et **en ce que** les fixations (7) déplaçables dans l'espace sont connectées aux plateaux d'appui (8) dans lesquels des rouleaux ou des paliers à roulement cylindriques (28) sont guidés, lesquels sont raccordés au moyen de tourillons (29) aux fixations (7) de sorte que les plateaux d'appui (8) puissent être déplacés longitudinalement par rapport aux fixations (7) dans des mesures limitées.

6. Dispositif selon la revendication 1,
**caractérisé en ce que**
chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) sont d'une part supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3) et **en ce que** les fixations (7) déplaçables dans l'espace sont connectées aux plateaux d'appui (8) auxquels sont fixés des axes basculants orientés longitudinalement et s'étendant dans l'axe "x", sur lesquels des plateaux de recouvrement (14) sont montés de manière à pouvoir basculer dans la direction transversale au moyen de blocs axiaux (24).

7. Dispositif selon la revendication 1,
**caractérisé en ce que**
chacun des deux plateaux d'appui (8) de type bâti ou table est disposé dans les régions des deux extrémités sur des fixations respectives (7) en forme de fourches déplaçables dans l'espace, qui contiennent des points de support (9) d'arbres d'essieux (5) bilatéraux de rouleaux excentriques (3), et **en ce que** les rouleaux excentriques (3) sont d'une part supportés sur des rouleaux d'entraînement respectifs (2) et d'autre part sur des rouleaux de support respectifs (4) et **en ce que** les rouleaux d'entraînement bilatéraux (2) sont entraînés par au moins un entraînement motorisé (16, 17) en rotations de même sens ou de sens contraire, synchrones ou asynchrones, et **en ce qu'**au-dessus des rouleaux excentriques (3) sont disposés des rouleaux limiteurs (11) qui présentent un plus petit espace intermédiaire "d" par rapport aux rouleaux excentriques (3) et **en ce que** les fixations (7) déplaçables dans l'espace sont connectées aux plateaux d'appui (8), auxquels sont fixées des charnières (24, 30) orientées longitudinalement et s'étendant dans l'axe "x", sur lesquelles les plateaux de recouvrement (14) sont montés de manière à pouvoir basculer dans la direction transversale au moyen d'inserts de connexion.

8. Dispositif selon la revendication 2,
**caractérisé en ce que**
l'on prévoit une autre possibilité de connexion des plateaux de recouvrement (14) au plateau d'appui (8) au moyen de coussinets (33), qui sont connectés par des vis (32) au plateau d'appui (8).

9. Dispositif selon la revendication 2,
**caractérisé en ce que** les plateaux de recouvrement (14) sont disposés de manière légèrement déplaçable dans l'espace dans le milieu respectif de la surface des plateaux d'appui (8) au moyen de boulons filetés (35) sur un disque intercalaire élastique (36), leur mobilité dans la direction longitudinale et transversale étant limitée par des boulons de fixation fixes (38) qui viennent en prise dans des fentes en forme de croissant (37) qui sont prévues dans les plateaux de recouvrement (14).

10. Dispositif selon la revendication 6,
**caractérisé en ce que**
la mobilité des plateaux de recouvrement (14) sur les plateaux d'appui (8) peut être limitée ou supprimée par des coulisseaux déplaçables vers les plateaux d'appui (8) en liaison avec les vis de réglage (40, 43), lorsque ceux-ci sont complètement ou partiellement fixés par déplacement dans la direction des plateaux de recouvrement (14) par une fente de fixation (41) ou par des faces obliques (46, 47) de parties de coulisseau (44, 45) en forme de rampe orientées en sens contraire et orientées vers les plateaux de recouvrement (14).

11. Dispositif selon la revendication 2,
**caractérisé en ce que**
les rouleaux excentriques (3) présentent une surface d'enveloppe de forme bombée, dont la taille est comprise entre 1,00 mm et 10,00 mm.

12. Dispositif selon la revendication 2,
**caractérisé en ce que**
les rouleaux de limitation (11) présentent une surface d'enveloppe de forme bombée dont la taille est comprise entre 1,00 mm et 10,00 mm.

13. Dispositif selon la revendication 1,
**caractérisé en ce que**
les plateaux d'appui (8) ou les plateaux de recouvrement (14) sont pourvus de dispositifs de fixation pour la connexion détachable, antichocs et anti-secousses d'un logement pour un récipient destiné à recevoir un produit versable ou pour une fixation pour la fixation de matières solides, d'objets ou de membres du corps humain ou d'animaux.

14. Dispositif selon la revendication 13,
**caractérisé en ce que**
la fixation comprend un sabot qui sert à poser ou insérer de manière fixée par adhésion la matière solide, l'objet ou le membre du corps humain ou animal à fixer.

15. Dispositif selon la revendication 14,
**caractérisé en ce que**
la fixation comprend des sangles et/ou des bandes avec des boucles et peut être pourvue de moyens de support ou d'étriers de fixation réglables qui sont appropriés pour être reliés à des membres du corps humain ou d'animaux.

16. Procédé pour entraîner une personne ou un animal, afin d'accroître sa coordination et/ou de stimuler certains muscles,
a) dans lequel la personne ou l'animal se tient sur au moins deux pieds ou pattes sur deux plateaux d'appui de type table, chaque plateau d'appui recevant au moins un pied ou une patte ;
b) dans lequel les plateaux d'appui sont montés à chaque fois indépendamment l'un de l'autre de manière déplaçable dans les trois dimensions spatiales ;
c) dans lequel au moins un entraînement motorisé est prévu, lequel permet d'entraîner les plateaux d'appui indépendamment l'un de l'autre au moins dans une dimension spatiale dans des mouvements d'oscillations-pulsations aléatoires non synchrones ;
d) dans lequel les mouvements sont effectués à une fréquence de 1 à 20 Hz; et
e) dans lequel le procédé n'est pas utilisé pour le traitement thérapeutique de personnes ou d'animaux.
